# DEMANDE DE BREVET EUROPEEN

(11) **EP 0 966 183 A1**
(43) Date de publication de la demande: **22.12.1999**
(21) Numéro de dépôt: 99401375.3
(22) Date de dépôt: 08.06.1999
(51) Int. Cl.: H05B 37/02, H05B 37/03, H05B 33/08

(54) **Lampe et procédé de fonctionnement d'une telle lampe**

(30) Priorité: 17.06.1998 FR 9807644
(71) Demandeur: COLAS, 92653 Boulogne-Billancourt Cédex (FR)
(72) Inventeur: Reygner, Pascal, 33290 Le Pian Medoc (FR)
(74) Mandataire: Michelet, Alain

(57) **Abrégé**

La présente invention concerne une lampe et un procédé de fonctionnement d'une telle lampe dans laquelle la lumière est produite par un courant électrique. Elle a des applications dans l'éclairage ou la signalisation.
La lampe comporte une unité de mémorisation, un micro contrôleur et une interface d'échange d'information. La gestion et le fonctionnement de la lampe sont optimisés. La maintenance est simplifiée.

## Description

La présente invention concerne une lampe et un procédé de fonctionnement d'une telle lampe dans laquelle la lumière est produite par un courant électrique. Elle a des applications dans l'éclairage ou la signalisation.

Les dispositifs d'éclairage ou de signalisation dans lesquels de la lumière est produite par un courant électrique sont connus depuis le XlXème siècle. Divers moyens physiques sont utilisés pour produire la lumière. Par exemple, par effet joule pour la lampe à filament, phénomènes électroniques pour les tubes à décharge à gaz, recombinaisons électroniques dans les dispositifs à semi-conducteurs du type diodes électroluminescentes. Chacun de ces moyens et donc dispositifs les utilisant ont des caractéristiques différentes qui font qu'ils sont choisis en fonction de l'application envisagée. Ces caractéristiques, sont par exemple, la durée de vie qui peut d'ailleurs varier en fonction des conditions d'utilisation, l'efficacité et l'intensité lumineuse qui peut d'ailleurs diminuer au cours du temps.

Dans certaines applications, on doit avoir une source lumineuse fiable qui assure une intensité lumineuse minimale, un défaut de la source lumineuse ne pouvant pas être toléré. C'est le cas, par exemple, pour la signalisation ferroviaire, routière ou maritime. Dans de tels cas où la simple maintenance curative consistant à remplacer une lampe défectueuse est considéré comme inacceptable, on assure une maintenance préventive qui consiste à changer systématiquement toutes les sources lumineuses au bout d'un temps de fonctionnement déterminé statistiquement. Outre le fait que cette maintenance est coûteuse en personnel, elle peut être risquée, en particulier dans le cas de la signalisation maritime, qu'elle est coûteuse en matériel puisque la source est encore généralement fonctionnelle. Cela nécessite aussi une gestion lourde et coûteuse pour enregistrer et suivre les paramètres de chaque source et en particulier sa date de fabrication, de mise en place et sa durée de fonctionnement. C'est particulièrement le cas pour les sources lumineuses du type signalisation routière où de nombreuses lampes souvent de type différent sont utilisées dans des conditions de fonctionnement variables rendant une estimation de leur durée de vie très aléatoire.

D'autre part, on est parfois amené à remplacer les sources lumineuses d'un certain type par un autre, c'est le cas des feux de signalisation ou des lampes à filaments peuvent être remplacés par des tubes à décharge ou encore par des diodes électroluminescentes. De ce fait, les différents types de sources lumineuses ne sont pas utilisés dans leurs conditions de fonctionnement optimales sauf à modifier à chaque fois les armoires de commande des feux avec le coût que cela entraîne. S'il n'y a pas de modification de l'armoire cela complique la gestion du parc de lampes car leurs durées de vie devient plus aléatoire. Ainsi, même le remplacement d'une lampe ayant une source de lumière à diodes électroluminescentes par une autre peut poser des problèmes car les seuils de conduction et l'efficacité lumineuse des diodes électroluminescentes peuvent varier de modèle pour une même couleur. Si les conditions de fonctionnement ne sont pas optimales, la gestion de la maintenance préventive voire curative à cause d'une mortalité accélérée, sera compliquée voire impossible.

La présente invention se propose donc de résoudre les problèmes liés à la gestion des sources lumineuses par optimisation du fonctionnement des lampes et des sources de lumière. Elle permet une optimisation de la maintenance. Elle permet ainsi de diminuer les coûts, d'augmenter la fiabilité. Elle permet en outre une interchangeabilité simplifiée des sources lumineuses dans les différentes applications.

L'invention concerne une lampe formant une source de lumière, ladite lumière étant produite par un courant électrique.

Selon l'invention, la lampe comporte des moyens électroniques permettant :
- de contrôler et de commander la lampe,
- de mesurer les paramètres de fonctionnement de ladite lampe,
- de mémoriser les caractéristiques et les paramètres de fonctionnement de ladite lampe,
- d'échanger des informations concernant ladite lampe avec l'extérieur.

Dans différentes formes de réalisation de l'invention, les moyens suivants, pouvant être combinés selon diverses combinaisons techniquement possibles, sont utilisés :
- une interface de commande de la source de lumière,
- une interface de mesure,
- une unité de traitement et de calcul,
- une unité de mémorisation,
- une interface bidirectionnelle d'échange d'informations.
- une horloge autonome.
- les moyens électroniques comportent un micro processeur ou un microcontrôleur.
- les moyens de mémorisation comportent une unité de mémorisation non volatile permettant la lecture et l'écriture.
- l'interface de mesure est reliée à au moins un capteur de lumière.
- l'interface de mesure est reliée à au moins l'interface de commande afin de mesurer les paramètres de fonctionnement de ladite lampe et préférentiellement le courant et la tension appliqués à la source de lumière.
- l'interface d'échange permet d'envoyer et de recevoir des informations sur une ligne physique, ladite ligne physique pouvant être la ligne d'alimentation ou une liaison spécialisée.
- l'interface d'échange permet d'envoyer et de recevoir des informations par un champ électromagnétique lumineux ou hertzien et préférentiellement infrarouge ou radio électrique.
- la lumière est produite par l'utilisation de semi-conducteur du type diode électroluminescente.
L'invention concerne aussi un dispositif pour échanger des informations.

Selon l'invention le dispositif est compatible avec la lampe selon l'une quelconque des revendications précédentes.

L'invention concerne aussi un procédé de fonctionnement d'une lampe comportant une source de lumière, ladite lumière étant produite par un courant électrique.

Selon l'invention lors de sa fabrication et de son utilisation, des informations concernant ladite lampe sont mémorisées dans des moyens électroniques du type unité de mémorisation dans ladite lampe et préférentiellement des informations concernant la date de fabrication, le type de lampe, le fabricant, la date d'installation, ses caractéristiques et les paramètres de son fonctionnement.

Dans différentes formes de réalisation de l'invention, les moyens suivants, pouvant être combinés selon diverses combinaisons techniquement possibles, sont utilisés :
- la source de lumière est contrôlée et commandée en fonction d'au moins une ou plusieurs variables qui sont :
- une ou plusieurs informations mémorisées dans une unité de mémorisation,
- un ou plusieurs paramètres résultant de la surveillance des paramètres de fonctionnement de ladite lampe,
- une ou plusieurs informations échangées avec l'extérieur,
- lesdits contrôles, commandes, surveillance, mémorisation et échange d'informations étant assurés par des moyens électroniques inclus dans la lampe.
- la mémorisation se fait à des intervalles de temps réguliers lors du fonctionnement.
- la mémorisation s'effectue en fonction du résultat d'un contrôle.
- lorsque le contrôle détecte une anomalie d'un premier type correspondant en une différence dépassant un premier seuil entre les caractéristiques mémorisées de ladite lampe et les paramètres de fonctionnement mesurés, une information de défaut d'un premier type est mémorisée, ladite information de défaut comportant au moins les informations temporelles et le type du défaut, un signal de défaut d'un premier type étant envoyé sur l'interface d'échange.
- lorsque le contrôle détecte une anomalie d'un second type correspondant en une différence dépassant un second seuil entre les caractéristiques mémorisées de ladite lampe et les paramètres de fonctionnement mesurés, une information de défaut d'un second type est mémorisée, ladite information de défaut comprenant au moins une information temporelle et le type de défaut, l'émission de lumière est arrêtée, un signal de défaut d'un second type étant envoyé sur l'interface d'échange.
- des informations sont mémorisées dans ladite lampe concernant des opérations de maintenance et préférentiellement au moins des informations temporelles et le type d'opération de maintenance.
- l'intensité lumineuse de la lampe est contrôlée et commandée en fonction de la luminosité ambiante entre deux limites d'intensité lumineuse, la limite basse correspondante à l'intensité minimum autorisée et la limite haute correspondant à l'intensité maximum admissible pour ladite lampe.
- la diminution de l'intensité lumineuse n'est obtenue que pour une durée de réduction de luminosité ambiante dépassant un seuil et un délai prédéterminé.
- lors de l'établissement du courant électrique dans la source de lumière, la montée en tension est progressive.
- dans le cas d'une alimentation par courant alternatif, la mise en marche de la source lumière s'effectue au passage à 0 de la tension.
- lorsque la source de lumière est un dispositif semi-conducteur du type diode électroluminescente, ledit dispositif est alimenté par des impulsions de courant modulé en amplitude dans le temps.

La présente invention sera mieux comprise à la lecture de la description qui suit d'un mode de réalisation particulier donné à titre d'exemple non limitatif, où
- la figure 1 est un schéma fonctionnel d'une lampe selon l'invention,
- la figure 2 une vue d'un dispositif d'échange d'informations utilisable avec ladite lampe réalisée selon l'invention et,
- la figure 3 une coupe d'une lampe selon un exemple de mise en oeuvre de l'invention.

Dans un mode de réalisation particulier d'une lampe selon l'invention représentée sur la figure 1, et qui présente un grand nombre de fonctionnalités, un microcontrôleur 14 comprenant au moins une unité, un microprocesseur 6, une unité mémoire 5 pour stocker un programme de fonctionnement et les paramètres de la lampe, une interface de commande 3, une interface de mesure 4, et une interface de communication 7 est utilisé. Ce microcontrôleur 14 est alimenté par l'alimentation générale 13 de la lampe éventuellement par un dispositif de régulation non représenté ici.

Dans ce mode particulier, une alimentation autonome 20 reliée à l'alimentation générale 13 est prévue afin d'assurer une sauvegarde des données et le fonctionnement d'une horloge 19 qui fournit au microcontrôleur des informations sur la date, l'heure (heure, minute, seconde). L'interface de commande 3 envoie des ordres de commande au dispositif de commande de puissance 2 et de la source de lumière 1. L'interface de mesure 4 est reliée au dispositif de commande de puissance 2 afin que le microcontrôleur puisse mesurer les paramètres de fonctionnement du dispositif de commande de puissance 2 et de la source de lumière 1. Sur l'interface de mesure 4 est reliée la source de lumière 1 afin que le microcontrôleur puisse suivre les paramètres de fonctionnement de la source de lumière, en particulier, l'intensité et la tension qui lui sont délivrées par le dispositif de commande de puissance 2. Sur l'interface de mesure 4, sont reliés des capteurs de lumière : un capteur 15 de l'intensité lumineuse produite par la source de lumière 1, un capteur 16 de luminosité ambiante, un capteur de température 17. Enfin, sur l'interface de mesure 4 est reliée l'alimentation générale 13 par une liaison 18 afin que le microcontrôleur puisse suivre la tension d'alimentation électrique.

L'interface de communication bidirectionnelle 7 est reliée à un bus 12 spécifiquement adapté à véhiculer des informations par l'intermédiaire d'un dispositif adaptateur 11. L'interface de communication bidirectionnelle 7 est reliée à l'alimentation par un dispositif adaptateur 10 afin de pouvoir échanger des informations par courant porteur. L'interface de communication bidirectionnelle 7 est reliée à un dispositif adaptateur 9 afin de permettre des échanges d'information sous forme radio électrique. Enfin, l'interface de communication bidirectionnelle 7 est reliée à un dispositif adaptateur 8 afin de pouvoir échanger des informations sous forme d'une liaison bidirectionnelle infrarouge. Ces différents éléments électroniques sont des dispositifs classiques constitués d'éléments discrets et/ou de semi-conducteurs intégrés. Il est possible dans d'autres formes de réalisation plus simple de limiter les possibilités de communication en n'en conservant qu'une seule, par exemple, par courant porteur. D'autre part, l'alimentation autonome 20 pourra être supprimée dans le cas où l'unité de mémoire du microcontrôleur 14 est du type EEPROM, qui est une mémoire effaçable électriquement et qui permet de conserver les données même en cas de coupure d'alimentation. Par ailleurs, l'horloge 19 peut être omise au cas où les informations temporelles peuvent être fournies à la demande ou régulièrement sur l'interface de communication. L'interface de mesure 4 sera classiquement un convertisseur analogique digital multiplexé intégré au microcontrôleur. Le nombre de capteurs pourra aussi être réduit, le capteur d'intensité lumineuse émise par la source de lumière pouvant être omise par exemple dans le cas d'une source à diodes électroluminescentes où l'intensité lumineuse pourra être estimée par la mesure de la tension et de l'intensité consommée par la source de lumière. De même le capteur de luminosité ambiante pourra être supprimé si l'intensité lumineuse n'a pas besoin d'être modulée en fonction de la luminosité ambiante.

Le programme interne de la lampe et donc son procédé de fonctionnement est conçu pour mémoriser les paramètres de la lampe et de la source de lumière (date de fabrication, de mise en place, type, tensions et intensités minimales, maximales...) et de son fonctionnement normal (durée...) et anormal (enregistrement des anomalies, émission d'un message d'alerte...) et des paramètres de la maintenance (date, type...). Ce programme est aussi conçu pour répondre aux opérations de maintenance qui comporte des tests de fonctionnement de la lampe et de la source de lumière. Ce programme est aussi conçu pour optimiser et contrôler le fonctionnement de la lampe et de la source lumineuse en fonction des paramètres enregistrés et mémorisés ainsi, qu'éventuellement, que des informations échangées sur l'interface de communication. Ainsi le fonctionnement peut être optimalisé en fonction des caractéristiques de la source de lumière et des conditions de l'environnement, par exemple, luminosité ambiante, et cela indépendamment de la tension fournie par la source d'alimentation. Cela permet donc d'augmenter la durée de vie de la lampe car l'intensité lumineuse émise qui peut être réduite pendant les périodes nocturnes. D'autre part, la mise en fonctionnement de la source lumineuse qui peut être optimisée, par exemple, dans le cas de source lumineuse type filament, la montée en tension à l'allumage pourra être progressive afin de tenir compte des variations de la résistance du filament en fonction de sa température, dans le cas de source de lumière du type diode électroluminescente, son alimentation pourra être modulée en amplitude au cours du temps, ce qui augmente l'efficacité visuelle subjective de la source.

Dans le cas de feux de signalisation routière commandés par une armoire centralisée, l'indépendance des conditions de fonctionnement de la lampe et de la source de lumière par rapport à sa tension d'alimentation permet d'utiliser des lampes comportant des sources de lumière de types différents sur une même armoire de commande sans avoir à la modifier. Il sera possible d'avoir une lampe à diode électroluminescente dont la luminosité pourra être régulée par modulation d'impulsions électriques dans le temps, voire en amplitude, dans la lampe en question associée à une lampe à décharge ou à filaments sur la même armoire qui ne fournira qu'une seule tension d'alimentation à toutes les lampes. Cette tension pouvant être périodique en fonction du cycle de signalisation ou continue, dans ce dernier cas, l'ordre d'allumage et d'extinction en fonction du cycle sera transmis par courant porteur. Cette optimisation du mode de fonctionnement de la lampe est possible car le type de lampe, c'est-à-dire les caractéristiques de sa source de lumière sont enregistrées lors de sa fabrication dans l'unité de mémoire. Ainsi, même dans le cas de diode électroluminescente, l'optimisation sera possible entre les lampes faites à partir de divers types de diode électroluminescente car leurs paramètres de fonctionnement seront connus et stockés lors de la fabrication de la lampe. Ainsi, des lampes de couleurs différentes pourront être utilisées indépendamment de la tension d'alimentation générale. Le programme contenu dans la lampe permet donc un suivi et un contrôle régulier des paramètres de fonctionnement et peut permettre de détecter préventivement la fin de sa vie. Par exemple, dans le cas de tubes à décharge, la fin de la vie est annoncée par des difficultés à l'allumage ou par une baisse significative de la luminosité qui est donc enregistrée dans la lampe et qui peut donc être envoyé sur l'interface de communication pour alerte. De même dans le cas de source de lumière du type diode électroluminescente, il sera possible de suivre régulièrement le nombre d'éléments présentant un défaut par la simple mesure et suivi de l'intensité absorbée par la source de lumière ou par la mesure et le suivi de l'intensité lumineuse produite. Dans certains cas, où la sécurité doit être optimale, la lampe sera même capable d'informer directement un centre de gestion et de maintenance. En effet, dans le cas de la signalisation routière, de nombreuses armoires de commande des feux sont reliées à un centre de régulation et de contrôle du trafic par des liaisons informatiques. Ce type d'application sécurisée n'est pas limité à la circulation routière, on peut l'envisager dans le cas de la signalisation ferroviaire où certaines lampes de sécurité possèdent deux sources de lumière, la seconde prenant le relais de la première lorsque la première présente un défaut. Il est donc possible d'utiliser deux lampes s'échangeant des informations afin que le basculement de l'une à l'autre puisse s'effectuer tout en informant un poste de gestion centralisé. Les programmes ainsi développés sont classiques et ils pourront même éventuellement être modifiés au cours de la vie de la lampe par l'intermédiaire de l'interface de communication et d'une mémoire adaptée du type EEPROM.

Adapté à la gestion d'une telle lampe, la figure 2 représente le dispositif d'échange d'informations utilisables par une équipe de maintenance pour la gestion de la lampe. Dans ce mode de réalisation qui présente un grand nombre de fonctionnalités, le dispositif 21 comporte des moyens pour visualiser et entrer des données. Pour échanger des informations avec une lampe selon l'invention, le dispositif 21 comporte une antenne 26, un dispositif permettant des transmissions bidirectionnelles infrarouges 25, un connecteur pour être connecter à un bus 12 et, enfin, un connecteur 23 pour se connecter à l'alimentation de la lampe 13 pour assurer un échange par courant porteur. Cet appareil est autonome et comporte une source d'alimentation interne mais du fait de la présence du connecteur 23, il est possible de l'alimenter par l'alimentation générale 13 et/ou de procéder à la recharge des moyens d'alimentation autonome interne du type batterie rechargeable. Un connecteur 22 permettant d'échanger des informations avec un système informatique externe est aussi prévu sur le dispositif 21. Un tel dispositif 21 et/ou le système informatique relié au connecteur 22 permet de suivre d'une manière simple et efficace le stock de lampes. En particulier, on pourra détecter rapidement les problèmes particuliers sur un lot de lampes, et ainsi effectuer une maintenance préventive sur les lampes de ce lot et, éventuellement, modifier le mode de fabrication des lampes ou changer de fournisseur.

Une lampe réalisée selon l'invention est représentée en coupe sur la figure 3. Un culot classique 33 permet d'insérer la lampe dans une douille standard. A l'extrémité du culot 33, deux contacts 34 assurent l'alimentation générale 13 de la lampe. Le corps de la lampe 30 contient un circuit imprimé 31 supportant sur une première face des diodes électroluminescentes 35 et sur une seconde face, les circuits électroniques discrets et intégrés. Dans ce mode de réalisation, un dispositif de protection et de régulation 32 est prévu sur l'alimentation générale 13. Un capteur de luminosité ambiante 16 est disposé sur la face avant de la lampe. De même, un dispositif 8 d'émission réception infrarouge constitué d'une diode électroluminescente et d'une photodiode réceptrice, est disposé sur la face avant de la lampe. Un capteur de lumière 15 orienté vers la source de lumière constituée de diodes électroluminescentes 35 permet de mesurer l'intensité lumineuse émise par la lampe. La lampe représentée sur la figure 3 est un modèle à diode électroluminescente. Il est toutefois envisagé dans le cadre de l'invention, une lampe comportant des sources lumineuses du type filament qui peuvent être disposées d'une manière équivalente ou encore une lampe comportant comme source lumineuse un tube à décharge spiralé unique disposé vers la face avant de la lampe. Dans une telle lampe, des informations sont échangées par courant porteur. Par ailleurs ce modèle de lampe possédant un culot n'est qu'un mode de réalisation particulier de l'invention. Il est en effet possible de réaliser des lampes où le culot est remplacé par de simples fils volants ou par un autre système de connexion, par exemple du type domino ou cavalier ou encore barrette à vis.

Ces différentes formes de mise en oeuvre de l'invention sont donnés à titre d'exemples et ne sauraient limiter sa portée.

## Revendications

1. Dispositif d'éclairage comportant une source de lumière (1), ladite lumière étant produite par un courant électrique, et des moyens électroniques, lesdits moyens électroniques comportant des microprocesseurs ou micro contrôleurs et permettant le contrôle et la commande de ladite source par une interface de commande (2), des mesures par une interface de mesure (4), des d'échange d'informations, caractérisé en ce que ladite source de lumière et les moyens électroniques sont regroupés dans un ensemble unique interchangeable formant une lampe et comportant un microprocesseur ou microcontrôleur (14), les moyens électroniques comportant en outre:
- une horloge autonome (19),
- une unité de mémorisation (5) non volatile permettant la lecture et l'écriture,
et lesdits moyens électroniques étant configurés pour:
- mémoriser des informations concernant ladite lampe et préférentiellement la date de fabrication, le type de lampe, le fabricant, la date d'installation,
- mémoriser les caractéristiques de fonctionnement de ladite source de lumière,
- mesurer les paramètres de fonctionnement de ladite source de lumière,
- mémoriser les paramètres de fonctionnement de ladite source de lumière,
- contrôler et commander ladite source de lumière en fonction des caractéristiques et paramètres de fonctionnement afin que la source de lumière soit dans une condition de fonctionnement optimale indépendamment de la source d'alimentation,
- mémoriser les paramètres de la maintenance de ladite lampe,
- échanger des informations concernant ladite source de lumière avec l'extérieur.

2. Dispositif selon la revendication 1, caractérisé en ce que l'interface de mesure (4) est reliée à au moins un capteur de lumière (15;16).

3. Dispositif selon l'une quelconque des revendications précédentes, caractérisé en ce que l'interface de mesure (4) est reliée à l'interface de commande (2) afin de mesurer les paramètres de fonctionnement de ladite source de lumière et préférentiellement le courant et la tension appliqués à la source de lumière.

4. Dispositif selon l'une quelconque des revendications précédentes, caractérisé en ce que l'interface d'échange (7, 10, 11) permet d'envoyer et de recevoir des informations sur une ligne physique, ladite ligne physique pouvant être la ligne d'alimentation (13) ou une liaison spécialisée (12).

5. Dispositif selon l'une quelconque des revendications précédentes, caractérisé en ce que l'interface d'échange (7, 8, 9) permet d'envoyer et de recevoir des informations par un champ électromagnétique lumineux ou hertzien et préférentiellement infrarouge ou radio électrique.

6. Dispositif selon l'une quelconque des revendications précédentes, caractérisé en ce que la lumière est produite par l'utilisation de semi-conducteur du type diode électroluminescente (35).

7. Procédé de fonctionnement caractérisé en ce que pour un dispositif selon l'une quelconque des revendications précédentes, lors de la fabrication et de l'utilisation de la lampe, des informations concernant ladite lampe sont mémorisées dans des moyens électroniques du type unité de mémorisation (5) non volatile permettant la lecture et l'écriture, et préférentiellement:
- des informations concernant la date de fabrication, le type de lampe, le fabricant, la date d'installation,
- les caractéristiques de fonctionnement de ladite source de lumière;
- les paramètres de fonctionnement de ladite source de lumière;
- des paramètres concernant des opérations de maintenance et préférentiellement au moins des informations temporelles et le type d'opération de maintenance.

8. Procédé selon la revendication 7, caractérisé en ce que:
- la source de lumière est contrôlée et commandée en fonction d'au moins une ou plusieurs variables qui sont :
- une ou plusieurs informations mémorisées dans une unité de mémorisation (5),
- un ou plusieurs paramètres résultant de la surveillance des paramètres de fonctionnement de ladite source de lumière,
- une ou plusieurs informations échangées avec l'extérieur,
- lesdits contrôles, commandes, surveillance, mémorisation et échange d'informations étant assurées par des moyens électroniques inclus dans la lampe.

9. Procédé selon la revendication 7 ou 8, caractérisé en ce que la mémorisation se fait à des intervalles de temps réguliers pendant le fonctionnement de la lampe.

10. Procédé selon l'une quelconque des revendications 7 à 9, caractérisé en ce que la mémorisation s'effectue en fonction du résultat d'un contrôle.

11. Procédé selon l'une quelconque des revendications 7 à 10, caractérisé en ce que lorsque le contrôle détecte une anomalie d'un premier type correspondant en une différence dépassant un premier seuil entre les caractéristiques mémorisées de ladite lampe et les paramètres de fonctionnement mesurés, une information de défaut d'un premier type est mémorisée, ladite information de défaut comportant au moins les informations temporelles et le type du défaut, un signal de défaut d'un premier type étant envoyé sur l'interface d'échange.

12. Procédé selon l'une quelconque des revendications 7 à 11, caractérisé en ce que lorsque le contrôle détecte une anomalie d'un second type correspondant en une différence dépassant un second seuil entre les caractéristiques mémorisées de ladite lampe et les paramètres de fonctionnement mesurés, une information de défaut d'un second type est mémorisée, ladite information de défaut comprenant au moins une information temporelle et le type de défaut, l'émission de lumière est arrêtée, un signal de défaut d'un second type étant envoyé sur l'interface d'échange.

13. Procédé selon l'une quelconque des revendications 7 à 12, caractérisé en ce que dans le cas d'une lampe comportant au moins un capteur de lumière (16), l'intensité lumineuse de la lampe est contrôlée et commandée en fonction de la luminosité ambiante entre deux limites d'intensité lumineuse, la limite basse correspondante à l'intensité minimum autorisée et la limite haute correspondant à l'intensité maximum admissible pour ladite lampe.

14. Procédé selon l'une quelconque des revendications 7 à 13, caractérisé en ce que dans le cas d'une lampe comportant un capteur de lumière (16), la diminution de l'intensité lumineuse n'est obtenue que pour une durée de réduction de luminosité ambiante dépassant un seuil et un délai prédéterminé.

15. Procédé selon l'une quelconque des revendications 7 à 14, caractérisé en ce que lors de l'établissement du courant électrique dans la source de lumière, la montée en tension est progressive.

16. Procédé selon l'une quelconque des revendications 6 à 14, caractérisé en ce que dans le cas d'une alimentation par courant alternatif, la mise en marche de la source lumière s'effectue au passage à 0 de la tension.

17. Procédé selon l'une quelconque des revendications 6 à 15, caractérisé en ce que lorsque la source de lumière est un dispositif semi-conducteur du type diode électroluminescente, ledit dispositif est alimenté par des impulsions de courant modulé en amplitude dans le temps.

18. Dispositif (21) pour échanger des informations, caractérisé en ce qu'il est adapté à la lampe et au procédé selon l'une quelconque des revendications précédentes.
